# EUROPÄISCHE PATENTSCHRIFT

(11) **EP 1 069 068 B1**
(45) Veröffentlichungstag und Bekanntmachung des Hinweises auf die Patenterteilung: **07.06.2006**
(21) Anmeldenummer: 00114770.1
(22) Anmeldetag: 10.07.2000
(51) Int. Cl.: B66D 5/08, B66B 11/04

(54) **Kompakter Antrieb für einen Aufzug**
Compact drive for an elevator
Entraînement compact pour un ascenseur

(30) Priorität: 16.07.1999 EP 99810639
(43) Veröffentlichungstag der Anmeldung: 17.01.2001
(73) Patentinhaber: INVENTIO AG, CH-6052 Hergiswil (CH)
(72) Erfinder: Ammon, Urs, Ing. HTL, 6030 Ebikon (CH); Schneider, Marcel, Ing. HTL, 6010 Kriens (CH); Rimann, André, Ing. ETH, 5452 Oberrohrdorf (CH)

(56) Entgegenhaltungen:
- EP-A- 0 565 893
- EP-A- 0 631 969
- EP-A- 0 841 283
- EP-A- 0 890 541
- WO-A-93/01121
- DE-A- 4 233 759
- US-A- 4 582 179
- US-A- 4 739 969

## Beschreibung

Die Erfindung betrifft eine Antriebseinheit für einen Aufzug, bestehend aus einem Antrieb und einer Treibscheibe und aus einer in der Treibscheibe integrierten Bremseinrichtung zur Festsetzung der Treibscheibe.

Aus der Schrift DE 38 34 790 ist ein Antrieb für einen Aufzug bekannt geworden. Der Antrieb besteht aus einer zweifach an einem Gehäuse gelagerten Welle, an der einenends ein Elektromotor und anderenends eine Treibscheibe angeordnet ist, über die Aufzugskabine und Gegengewicht antreibende Tragseile geführt sind. Zum Bremsen ist auf der Welle eine Bremstrommel abgestützt, an der Bremsbacken angreifen.

Ein Nachteil der bekannten Einrichtung liegt darin, dass zum Bremsen eine zusätzliche Bremstrommel notwendig ist. Die Antriebseinheit baut daher insbesondere auf der Treibscheibenseite länger.

Aus der Schrift EP 0 631 969 A2 ist ein am Gegengewicht einer Aufzugsanlage angeordneter Antrieb bekannt geworden, der flach bauend ist. Der getriebelose Motor ist in der Treibscheibe integriert, wobei die Treibscheibe peripher am scheibenförmigen Rotor des Motors angeordnet ist und mittels des Rotors mittig gestützt ist. Der scheibenförmige Rotor dient auch als Bremsscheibe der Bremseinrichtung des Antriebs, wobei der Rotor im Bremsbereich als Bremsfläche ausgebildet ist.

Nachteilig bei dieser Einrichtung ist, dass die Bremseinrichtung wegen Platzmangels nahe am Rotorlager angeordnet werden muss, was zur Folge hat, dass das Lager übermässigen Erwärmungen ausgesetzt ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Antriebseinheit zu schaffen, die für eine maschinenraumlose Aufzugsanlage, insbesondere für den Einbau im Schachtkopf geeignet ist.

Die durch die Erfindung erreichten Vorteile sind im wesentlichen darin zu sehen, dass der Antrieb an den Führungsschienen der Aufzugskabine und des Gegengewichtes montierbar ist, wobei sich die Treibscheibe in dem durch Schachtwand und Kabinenwand begrenzten Raum befindet, was die Seilführung bei einem auf dem Rucksackprinzip aufgebauten Aufzug oder bei einem Aufzug mit Unterschlingung der Aufzugskabine vereinfacht.

Im folgenden wird die Erfindung anhand von ein Ausführungsbeispiel darstellenden Zeichnungen näher erläutert.

Es zeigen:
- Fig. 1: eine Aufzugsanlage mit einer an Führungsschienen angeordneten Antriebseinheit,
- Fig. 2: eine erfindungsgemässe Antriebseinheit,
- Fig. 3: Einzelheiten der Antriebseinheit,
- Fig. 4: eine dreidimensionale Darstellung einer Bremseinrichtung der Antriebseinheit und
- Fig. 5: Einzelheiten der fernbedienbaren Bremseinrichtung.

In den Fig. 1 bis 5 ist mit 1 ein durch Schachtwände 1.1 begrenzter Aufzugsschacht bezeichnet, in dem eine Aufzugskabine 2 verfahrbar ist. Die Aufzugskabine 2 ist mittels Kabinenführungsschienen 3 geführt. Ein Gegengewicht 4 ist mittels Gegengewichtsführungsschienen 5 im Aufzugsschacht 1 geführt. Eine aus Antrieb 6 und Treibscheibe 7 bestehende Antriebseinheit ist im Schachtkopf 1.2 an einer Gegengewichtsführungsschiene 5 und an einer Stützschiene 5.1 angeordnet. Ein Tragseil 8 verbindet das Gegengewicht 4 mit der Aufzugskabine 2, wobei eine Unterschlingung 9 an der Aufzugskabine vorgesehen ist.

Das eine Ende des Tragseiles 8 ist an einem ersten Seilfixpunkt 10 festgemacht und läuft dann über eine am Gegengewicht 4 angeordnete erste Seilrolle 11, weiter über die Treibscheibe 7, weiter über die aus einer zweiten Seilrolle 12 und dritten Seilrolle 13 bestehende Unterschlingung 9 und schliesslich zu einem zweiten Seilfixpunkt 14. Die Seilfixpunkte 10,14 sind beispielsweise an der nicht dargestellten Schachtdecke angeordnet. Die Aufzugskabine 2 ist auf dem obersten Stockwerk stehend gezeigt. Die Treibscheibe 7 ist mittig über der einen Kabinenführungsschiene 3 angeordnet, wobei der Antrieb 6 von oben gesehen die Aufzugskabine 2 überragt.

Fig. 2 zeigt den beispielsweise getriebelosen Antrieb 6 mit der Treibscheibe 7 in dreidimensionaler Darstellung. Der Antrieb 6 besteht aus einem Gehäuse 15, in dem ein Motor 16 mit Stator 17 und Rotor 18 angeordnet ist. Ein als Sockel 15.1 ausgebildeter Gehäusefortsatz dient der Befestigung des Antriebs 6 an den Schienen 5, 5.1. Eine am Gehäuse 15 gelagerte Welle 19 überträgt die Rotationsbewegung des Rotors 18 auf die Treibscheibe 7. Die Welle 19 ist mittels eines ersten Lagers 20 und eines zweiten Lagers 21 am Gehäuse 19 gelagert. Am motorseitigen Wellenende ist ein Impulsgenerator 22 angeordnet, der die Rotationsbewegung der Welle 19 misst. Am anderen Wellenende ist ein Wellenflansch 23 angeordnet, an dem die Treibscheibe 7 beispielsweise mittels Schrauben 24 befestigbar ist. Die Treibscheibe 7 ist als einseitig geschlossener Hohlzylinder ausgebildet, wobei die geschlossene Seite mit dem Wellenflansch 23 verbindbar ist. An der Mantelaussenfläche der Treibscheibe 7 sind Seilrillen 25 angeordnet, die der Führung der Tragseile 8 und der Kraftübertragung von der Treibscheibe 7 auf die Tragseile 8 dienen. Die Mantelinnenfläche der Treibscheibe 7 ist als Bremstrommel 26 ausgebildet, an der betätigbare Bremsbacken 27 den Antrieb 6 stillsetzen. An den Bremsbacken 27 greifen Bremshebel 28 an, die mittels ersten Betätigungsbolzen 29 von Aktuatoren 30 betätigbar sind.

Fig. 3 zeigt einen Schnitt durch den Antrieb 6 im Bereich der Bremsbacken 27, wobei die Treibscheibe 7 nicht dargestellt ist. Die Bremsbacke 27 ist einenends an einem ersten Gehäusebolzen 31 gelenkig angeordnet und anderenends an einem Bremshebelbolzen 28.1 gelenkig mit dem Bremshebel 28 verbunden. Der Bremshebel 28 weist einen Hebelbolzen 32.1 auf, an dem ein Mitnehmer 32 angreift, wobei der Mitnehmer 32 an einer Bremsachse 33 angeordnet ist.
Ausserdem ist der Bremshebel 28 mit einem ersten Betätigungsbolzen 29 verbunden. Der erste Betätigungsbolzen 29 ist mittels des Aktuators 30 betätigbar, der aus einem ersten Federpacket 34, einem am Gehäuse 15 angeordneten Magnet 35 und aus einer Ankerplatte 36 besteht.

Mit strombeaufschlagtem Magnet 35 wird die Ankerplatte 36 zum Magnet 35 hin bewegt, wobei der erste Betätigungsbolzen 29 entgegen der Federkraft bewegt wird und die Bremsbacke 27 von der Bremstrommel 26 gelöst wird. Die Bremsbacke 27 ist auch mittels des Mitnehmers 32 mechanisch fernbedienbar, wobei der an der Bremsachse 33 angeordnete Mitnehmer 32 eine Drehbewegung ausführt und dabei den Hebelbolzen 32.1 bzw. den Bremshebel 28 in eine Linearbewegung versetzt. Wie in Fig. 4 und 5 gezeigt, ist die Bremsachse 33 am Gehäuse 15 und an einem motorseitigen Schild 37 gelagert. Die Bremsachse 33 ist mittels eines Achshebels 38 drehbar, wobei die beiden Achshebel 38 an den freien Enden beispielsweise mittels eines Kabelzuges zusammenziehbar sind, wodurch die Bremse mechanisch fernbedienbar bzw. von aussen mechanisch lüftbar ist, wodurch die Aufzugskabine 2 im Notfall auf das nächste Stockwerk gefahren werden kann.

Im stromlosen Zustand des Magneten 35 betätigt ein zweites, den Hauptteil der erforderlichen Bremskraft aufbringendes Federpacket 39 mittels eines zweiten Betätigungsbolzens 40 die Bremsbacke 27, wobei die Bremsbacke 27 gegen die Bremstrommel 26 gepresst und die Treibscheibe 7 festgesetzt wird. Gleichzeitig unterstützt das erste, hauptsächlich zur Bremskrafteinstellung vorgesehene Federpacket 34 die Federkraft des zweiten Federpacketes 39. Vorteilhaft bei dieser Bremseinrichtung mit zwei getrennten Federpacketen 34,39 ist, dass die Bremshauptkraft direkt in radialer Richtung auf die Bremsbacke 27 einwirkt.

Wie in den Fig. 1 bis 5 gezeigt, ist die Bremseinrichtung symmetrisch aufgebaut. Je Bremsbacke 27 ist ein Bremshebel 28, ein Mitnehmer 32, eine Bremsachse 33, ein Achshebel 38, ein erster Betätigungsbolzen 29 und ein Aktuator 30 vorgesehen.

In einer weiteren Ausführungsvariante kann die Bremseinrichtung als Scheibenbremse ausgebildet sein, wobei die Bremstrommel 26 eine Bremsscheibe aufweist, an der Bremsklötze angreifen.

## Patentansprüche

1. Antriebseinheit für einen Aufzug, bestehend aus einem Antrieb (6) und einer Treibscheibe (7) und aus einer in der Treibscheibe (7) integrierten Bremseinrichtung (26,27,39,40) zur Festsetzung der Treibscheibe (7),
**dadurch gekennzeichnet,**
**dass** die Innenseite der Treibscheibe (7) als Bremstrommel (26) ausgebildet ist, an der mittels Aktuatoren (30) und Federpaketen (34,39) betätigbare Bremsbacken (27) angreifen.

2. Antriebseinheit nach Anspruch 1,
**dadurch gekennzeichnet,**
**dass** ein erstes Federpaket (34) zur Bremseinstellung und ein zweites, den Hauptteil der erforderlichen Bremskraft aufbringendes Federpaket (39) vorgesehen sind.

3. Antriebseinheit nach einem der Ansprüche 1 oder 2,
**dadurch gekennzeichnet,**
**dass** zur Lüftung der Bremseinrichtung von ausserhalb des Antriebs (6) ein Hebelwerk (32,33,39) vorgesehen ist, welches im Betätigungsfall auf die Bremsbacken (27) einwirkt.

4. Antriebseinheit nach einem der vorhergehenden Ansprüche,
**dadurch gekennzeichnet,**
**dass** die Bremsbacken (27) einenends am Gehäuse (15) des Antriebs (6) gelenkig angeordnet sind und anderenends gelenkig mit Bremshebeln (28) verbunden sind, die mittels ersten Betätigungsbolzen (29) der Aktuatoren (30) oder mittels des Hebelwerkes (39,33,32) betätigbar sind.

5. Antriebseinheit nach einem der vorhergehenden Ansprüche,
**dadurch gekennzeichnet,**
**dass** zur Stillsetzung der Treibscheibe (7) erste und zweite Federpakete (34,39) auf die Bremsbacken (27) einwirken und diese gegen die Bremstrommel (26) pressen und zur Lösung der Treibscheibe (7) Magnete (35) mit Ankerplatten (36) oder das Hebelwerk (39,33,32) entgegen der Federkraft der Federpakete (34,39) wirken.

6. Maschinenraumloser Aufzug mit der Antriebseinheit nach einem der vorhergehenden Ansprüche, wobei die Antriebseinheit im Schachtkopf (1.2) auf Führungsschienen (5,5.1) angeordnet ist und die Treibscheibe (7) mittig über einer Kabinenführungsschiene (3) angeordnet ist und der Antrieb (6) von oben gesehen die Aufzugskabine (2) überragt.

## Claims

1. Drive unit for a lift, consisting of a drive (6) and a drive pulley (7) and of a brake device (26, 27, 39, 40), which is integrated in the drive pulley (7), for arresting the drive pulley (7), **characterised in that** the inner side of the drive pulley (7) is formed as a brake drum (26), at which brake shoes (27) actuable by means of actuators (30) and spring packets (34, 39) engage.

2. Drive unit according to claim 1, **characterised in that** a first spring packet (34) for brake setting and a second spring packet (39), which applies the main part of the required braking force, are provided.

3. Drive unit according to one of claims 1 and 2, **characterised in that** a lever mechanism (32, 33, 39), which in the case of actuation acts on the brake shoes (27), is provided for releasing the brake device from outside the drive (6).

4. Drive unit according to one of the preceding claims, **characterised in that** the brake shoes (27) are pivotably arranged at one end at the housing (15) of the drive (6) and are pivotably connected at the other end with brake levers (28), which are actuable by means of first actuating pins (29) of the actuators (30) or by means of the lever mechanism (39, 33, 32).

5. Drive unit according to one of the preceding claims, **characterised in that** for arresting the drive pulley (7) first and second spring packets (34, 39) act on the brake shoes (27) and press these against the brake drum (26) and for release of the drive pulley (7) magnets (35) with armature plates (36) or the lever mechanism (39, 33, 32) act against the spring force of the spring packets (34, 39).

6. Lift, without engine room, with the drive unit according to one of the preceding claims, wherein the drive unit is arranged in the shaft head (1.2) on guide rails (5, 5.1) and the drive pulley (7) is arranged centrally above a cage guide rail (3) and the drive (6) projects above the lift cage (2) as seen from the top.

## Revendications

1. Unité d'entraînement pour un ascenseur, composée d'un entraînement (6) et d'une poulie motrice (7), et d'un dispositif de freinage (26, 27, 39, 40) intégré dans la poulie motrice (7) pour immobiliser celle-ci,
**caractérisée en ce que** le côté intérieur de la poulie motrice (7) est conçu comme un tambour de frein (26) sur lequel agissent des mâchoires de frein (27) aptes à être actionnées à l'aide d'actionneurs (30) et de blocs-ressorts (34, 39).

2. Unité d'entraînement selon la revendication 1, **caractérisé en ce qu'**il est prévu un premier bloc-ressort (34) pour régler le freinage, et un second bloc-ressort (39) qui fournit la majeure partie de la force de freinage nécessaire.

3. Unité d'entraînement selon la revendication 1 ou 2, **caractérisée en ce que** pour desserrer le dispositif de freinage de l'extérieur de l'entraînement (6), il est prévu un mécanisme de leviers (32, 33, 39) qui agit sur les mâchoires de frein (27) en cas d'actionnement.

4. Unité d'entraînement selon l'une des revendications précédentes, **caractérisée en ce que** les mâchoires de frein (27) sont articulées, à une extrémité, sur le carter (15) de l'entraînement (6) et sont reliées de manière articulée, à l'autre extrémité, à des leviers de frein (28) qui sont aptes à être actionnés à l'aide de premières tiges d'actionnement (29) des actionneurs (30) ou à l'aide du mécanisme de leviers (39, 33, 32).

5. Unité d'entraînement selon l'une des revendications précédentes, **caractérisée en ce que** pour l'immobilisation de la poulie motrice (7), des premier et second blocs-ressorts (34, 39) agissent sur les mâchoires de frein (27) et pressent celles-ci contre le tambour de frein (26), et pour libérer la poulie motrice (7), des aimants (35) pourvus de plaques formant induits (36) ou le mécanisme de leviers (39, 33, 32) agissent à l'encontre de la force de ressort des blocs-ressorts (34, 39).

6. Ascenseur sans machinerie pourvu de l'unité d'entraînement selon l'une des revendications précédentes, l'unité d'entraînement étant disposée dans le haut (1.2) de la cage sur des rails de guidage (5, 5.1) tandis que la poulie motrice (7) est disposée au centre, sur un rail de guidage de cabine (3), et l'entraînement (6), vu de dessus, dépasse de la cabine d'ascenseur (2).
